# EUROPÄISCHE PATENTSCHRIFT

(11) **EP 2 662 929 B1**
(45) Veröffentlichungstag und Bekanntmachung des Hinweises auf die Patenterteilung: **20.02.2019**
(21) Anmeldenummer: 13002387.2
(22) Anmeldetag: 04.05.2013
(51) Int. Cl.: H01Q 3/30, H01Q 3/42

(54) **Phased-Array Antenne und Verfahren zur Verarbeitung von Empfangssignalen in einer Phased-Array Antenne**
Phased array antenna and method for processing received signals in a phased array antenna
Antenne à réseau à commande de phase et procédé de traitement de signaux de réception dans une antenne à réseau à commande de phase

(30) Priorität: 10.05.2012 DE 102012009402
(43) Veröffentlichungstag der Anmeldung: 13.11.2013
(73) Patentinhaber: HENSOLDT Sensors GmbH, 82024 Taufkirchen (DE)
(72) Erfinder: Schlecker, Wolfgang, 89607 Emerkingen (DE); Epp, Michael, 87437 Kempten (DE); Vallant, Georg J., 89073 Ulm (DE); Ludwig, Walter, 89278 Nersingen (DE)
(74) Vertreter: LifeTech IP Spies & Behrndt Patentanwälte PartG mbB

(56) Entgegenhaltungen:
- WO-A1-03/061070
- DE-C1- 10 157 216
- US-A1- 2009 273 517
- US-B1- 7 312 751

## Beschreibung

Die Erfindung betrifft ein Verfahren zur Verarbeitung von Empfangssignalen in einer Phased-Array Antenne gemäß den Merkmalen des Patentanspruchs 1 sowie eine Phased-Array Antenne gemäß den Merkmalen des Patentanspruchs 3.

### STAND DER TECHNIK

Aus DE 600 25 064 T2 und DE 10 2007 046 566 B4 sind Radargeräte mit Verwendung von digitaler Strahlformung bekannt.

Die US 2009/0273517 A1 beschreibt eine vertikal integrierte elektronisch gesteuerte Phased-Array Antenne, die zu dem globalen Taktsignal eines PLL, welches an einem Lokaloszillator angelegt wird, synchronisiert ist,

Die WO 03/061070 A1 beschreibt eine Antenne mit einer Mehrzahl von Antennenelementen. Den einzelnen Antennenelementen zugeordnete Analogsignale werden mit jeweiligen Phasenverschiebungen beaufschlagt, digitalisiert und anschließend mit gleichgroßen, aber entgegengesetzten Phasenverschiebungen beaufschlagt und danach überlagert, so dass die Grundschwingungen sich kohärent und die harmonischen Anteile inkohärent überlagern.

In Fig. 1 ist schematisch der Aufbau einer N-kanaligen Phased-Array Antenne mit digitaler Strahlformung dargestellt. Durch die in 5 dargestellte Verwendung mehrerer Empfangskanäle wird eine Richtwirkung in der Umgebung des Radargeräts erzielt. Unter idealen Bedingungen vergrößert sich der Dynamikbereich gegenüber einem Einzelempfänger-System um den Faktor 10log₁₀(N) dB, wobei N die Anzahl der verwendeten Kanäle und n den Laufindex für den n-ten Kanal ausdrückt. Am Beispiel einer linearen Phased-Array Antenne 1 mit Antennenabstand d=λ/2 (λ: Über die Lichtgeschwindigkeit c mit der verwendeten Trägerfrequenz f_{c} verknüpfte Wellenlänge, entsprechend λ=c/f_{c}) wird die weitere Verarbeitung beschrieben. Die von den Antennen-Elementen E₁,...,E_{N} zur Verfügung gestellten Hochfrequenzsignale X₁,...,X_{N} werden den analogen Empfängerstufen ARX_{1,}...,ARX_{N} zugeführt. In der vollständigen analogen Empfängereinheit 2 werden die Hochfrequenzsignale X₁,...,X_{N} auf eine niedrigere Zwischenfrequenz U₁,...,U_{N} umgesetzt. Hierzu wird ein Mischsignal BO aus dem Block zentraler Basisoszillator 6 der analogen Empfängereinheit 2 zugeführt. Die interne Verteilung des zentralen BO erfolgt an jede analoge Empfängerstufe ARX₁,...,ARX_{N}. Die durch den Mischprozess von X₁,...,X_{N} mit den aus BO abgeleiteten Oszillatorsignalen erzeugten Zwischenfrequenzsignale U₁,...,Uₙ werden anschließend der digitalen Empfängereinheit 3 zugeführt. Dort werden zunächst die analogen Signale mit den Analog-zu-Digital-Wandlern ADC₁,...,ADC_{N} in digitale Signale umgesetzt. In der nachgeschalteten digitalen Vorverarbeitungseinheit PP₁,...,PP_{N} werden die komplexen Basisbandsignale IQ₁,...,IQ_{N} erzeugt. Ein komplexes Basisbandsignal IQₙ setzt sich vektoriell zusammen aus einem Realteil Re{IQₙ} und Imaginärteil Im{IQₙ}. Die Verarbeitungseinheit Digitale Strahlformung 4 ist Teil eines Signalprozessors und verwendet alle von den N Einzelkanälen zur Verfügung gestellten Signale IQ₁,...,IQ_{N}, um eine Anzahl J Beams B₁,...,B_{J} zu formen. Für die Anzahl an Beams gilt im Regelfall: J<N. Diese Beams bieten einen richtungsabhängigen Zugriff auf Entfernungs- und Geschwindigkeitsinformationen. Das Konzept wird unabhängig von der gewählten Modulationsart erläutert.

Wie für lineare Phased-Arrays theoretisch bekannt, erzeugt eine einfallende Signalwelle jeweils im n-ten Kanal eine richtungsabhängige Phasenverschiebung ϕₙ=n*2*π*f_{c}*d/c*sin(Θ), wobei f_{c} die Trägerfrequenz, d den Antennenabstand und Θ den Einfallswinkel darstellt. Zur weiteren Darstellung wird Fig. 2. mit dem Empfangskanal 7 anhand des Laufindex n=1 herangezogen.
Das vom lokalen LO₁ zur Verfügung gestellte Signal LO₁ wird aus dem zentralen Basisoszillator BO (Bezugszeichen 6) in Fig. 1. abgeleitet. Der zentrale Basisoszillator 6 stellt jedem Empfangselement ein lokales LO-Signal identischer Frequenz zur Verfügung. Durch Multiplikation von LO₁ und dem phasenverschobenen X₁ wird das Zwischenfrequenzsignal U₁ erzeugt. Die Digitalisierung des wert- und zeitkontinuierlichen Signals U₁ in das Signal D₁ erfolgt im Analog-Digital-Wandler (ADC₁). Die Generierung des komplexen Basisbandsignals Re{IQ₁}+j*Im{IQ₁} erfolgt in der Vorverarbeitungseinheit PP1. ADC₁ und PP₁ bilden im Verbund definitionsgemäß einen digitalen Einzelempfänger 10. Im Folgenden wird die Verarbeitungsarbeit Digitale Strahlformung 4 aus Fig .1 näher erläutert. Die richtungsabhängigen Phasenverschiebungen ϕ₁-ϕ_{N} bleiben bei der Umsetzung der Signale X₁,...,X_{N} nach IQ₁,...,IQ_{N} erhalten und können in den Mischereinheiten P₁,...,P_{N} in 4 jeweils invers angewendet werden. Die Multiplikation der komplexen Signale IQ₁∼IQ_{N} mit inversen Drehzeigern Rₙ=exp(-j*n*2*π*f_{c}*d/c*sin(Θ)) erzeugt eine inverse Phasenverschiebung von ϕ_{inv,n}=-ϕₙ im jeweils n-ten Kanal und ermöglicht eine kohärente Addition (konstruktive Überlagerung) aller Empfangssignale in der nachgeschalteten Summiereinheit 12. Die erzeugten Ausgangssignale B₁-B_{J} werden einer nachfolgenden Prozessoreinheit (Radar-Prozessor) zugeführt.

Die Gesamtheit aller angewendeten inversen Phasenverschiebungen lässt sich somit in einem Vektor **Φ**ᵢₙᵥ=[ϕ_{inv,2} ϕ_{inv,3} ϕ_{inv,4} ϕ_{inv,5} ... ϕ_{inv,N}] und damit einem Zeigervektor **R**=**A**ₜₐₚₑᵣ*exp(j**Φ**ᵢₙᵥ) ausdrücken, der durch Multiplikation den Mischereinheiten P₁∼Pₙ beaufschlagt wird. Wird keine Amplitudenwichtung vorgesehen $\left({A}_{taper}=\left[\begin{matrix}1 & 1 & … & 1\end{matrix}\right] mit {A}_{taper}∈{ℜ}^{1 ⁢ xN}\right)$ ergibt sich ein Richtdiagramm nach G(Θ)=10log₁₀(sin²(N*π*d/λ*sin(Θ-Θ₀))/(N²*sin²(π*d/λ*sin(Θ-Θ₀)))), wobei Θ₀ den tatsächlichen Einfallswinkel der elektromagnetischen Welle und Θ die eingestellte Vorzugsrichtung der digitalen Strahlformung.

Herkömmliche Verfahren weisen einen Nachteil bezüglich dem nutzbaren störungsfreien Dynamikbereich auf. Bei Anwendung von Strahlformung erfahren Verzerrungsprodukte (HD₂, HD₃ ... HDᵢ = Harmonic Distortion, in nichtlinearen Systemen erzeugte Störsignale bei Vielfachen i der Signalfrequenz) einen dem Nutzsignal entsprechende inverse Phasenverschiebung. Die den Verzerrungsprodukten zugeordneten Phasen weisen einen vom Vektor Φᵢₙᵥ abweichenden Faktor Ψ auf, z. B. Ψ=2 für HD2. Dies führt in Abhängigkeit der Blickwinkel Θ zu zu einer teildestruktiven bzw. konstruktiven Überlagerung dieser Verzerrungsprodukte.

Nachteil bei einer Signalverarbeitung gemäß dem Stand der Technik ist folglich, dass es bei der Addition zwar zu einer konstruktiven Interferenz des Eingangssignals kommt, bei den Verzerrungsprodukten allerdings neben einer teildestruktiven Interferenz ebenfalls zu einer konstruktiven Interferenz bei dem Blickwinkel Θ=0° und größeren Winkeln gemäß den Nullstellen in der Funktion P(Θ)=10log₁₀(sin²(Ψ*N*π*d/λ*sin(Θ-Θ₀))/(N²*Sin²(Ψ*π*d/k*sin(Θ-Θ₀)))). Dadurch wird zwangsläufig der störungsfreie Dynamikbereich (=spurios-free dynamic range, SFDR), welcher in diesem Fall das Verhältnis aus dem leistungsmäßigen Betrag der größten Harmonischen zum leistungsmäßigen Betrag des Empfangssignals (Fundamentale) darstellt, verschlechtert. Die von der digitalen Strahlformung erwartete Dynamikbereichsvergrößerung 10log₁₀(N) dB kann somit nicht garantiert werden, da Verzerrungsprodukte nicht bei allen Blickwinkeln Θ von Kanal zu Kanal dekorreliert sind und somit in gleicher Weise wie das Nutzsignal aufaddiert werden.

### BESCHREIBUNG DER ERFINDUNG

Aufgabe der Erfindung ist es, ein Verfahren anzugeben, bei welchem im Empfänger auftretende Harmonische durch das gewählte Signalverarbeitungskonzept unterdrückt werden und der störungsfreie dynamische Bereich über allen Blickwinkeln Θ verbessert wird. Eine weitere Aufgabe besteht darin, eine entsprechende Antenne zu schaffen.

Die Aufgaben werden mit dem Verfahren gemäß den Merkmalen der geltenden Patentanspruchs 1 sowie der Vorrichtung gemäß Patentanspruch 3 gelöst. Vorteilhafte Ausgestaltungen der Erfindung sind Gegenstand von Unteransprüchen.

Die Erfindung sowie weitere vorteilhafte Ausgestaltungen der Erfindung werden im Weiteren anhand von Zeichnung näher erläutert. Es zeigen:
- Fig. 1: schematisch der Aufbau einer N-kanaligen Phased-Array Antenne mit digitaler Strahlformung,
- Fig. 2: schematisch der Aufbau einer N-kanaligen Phased-Array Antenne mit digitaler Strahlformung und richtungsabhängigen Phasenverschiebungen,
- Fig. 3: schematisch der erfindungsgemäße Aufbau einer N-kanaligen Phased-Array Antenne mit digitaler Strahlformung inklusive der Dekorrelationseinheiten,
- Fig. 4: beispielhafte erfindungsgemäße Phasenbelegung im Empfangsteil
- Fig. 5: eine schematische Darstellung eines beispielhaften Frontends, des Mischers und des Oszillators einer Phased-Array Antenne gemäß Fig.1.

Fig. 3 zeigt schematisch den erfindungsgemäßen Aufbau einer N-kanaligen Phased-Array Antenne mit digitaler Strahlformung inklusive der Dekorrelationseinheiten 8,9. Gemäß der Erfindung werden Empfangssignale X₁,...,X_{N} in einer Phased-Array Antenne mit einer Mehrzahl von Empfangselementen E₁,...,E_{N} mit jeweils einem zugeordneten Empfangspfad verarbeitet, wobei in jedem Empfangspfad ein analoges Zwischenfrequenzsignal U₁,...,U_{N} durch Mischung des Empfangssignals X_{1,}... ,X_{N} mit einem Oszillatorsignal LO₁,...,LO_{N} erzeugt und anschließend durch Digitalisierung und evtl. digitaler Mischung in ein komplexes Basisband-Signal IQ₁,...,IQ_{N} überführt wird, wobei in jedem Empfangspfad auf das komplexe Basisband-Signal IQ₁,...,IQ_{N} eine der Empfangsrichtung der Antenne entsprechende Phasenverschiebung angewendet wird. Die Erfindung zeichnet sich dadurch aus, dass bei erstmaliger Durchführung des Verfahrens jedem Empfangselement der Phased-Array Antenne genau ein individueller aus einem Phasenbereich von -π bis +π normalverteiler Phasenwert (ϕ_{r,1},..,ϕ_{r,N} innerhalb der ersten Dekorrelationseinheit 8 einmalig und dauerhaft zugewiesen wird, dass dem Oszillatorsignal diese normalverteilten Phasenwerte ϕ_{r,1},..,ϕ_{r,N} aufaddiert werden und dass innerhalb der zweiten Dekorrelationseinheit 9 in jedem Empfangspfad auf das komplexe Basisband-Signal IQ₁,...,IQ_{N} eine der Empfangsrichtung der Antenne entsprechende Phasenverschiebung (ϕ_{rx,1},..,ϕ_{rx,N} in welcher die normalverteilten Phasenwerte ϕ_{r,1},..,ϕ_{r,N} berücksichtigt sind, invers angewendet wird.

Die erste Dekorrelationseinheit 8 und die zweite Dekorrelationseinheit 9 unterscheiden sich dadurch, dass die erste Dekorrelationseinheit 8 eine gezielt hinzugefügte kanalabhängige Phasenverschiebung im analogen Teil des Empfängers appliziert, wohingegen die zweite Dekorrelationseinheit 9 die hinzugefügte kanalabhängige Phasenverschiebung im digitalen Teil des Empfängers invers appliziert und damit rückgängig macht. Die eingeführten Blöcke RX₁,...,RX₂ bezeichnen jeweils den Verbund von ADC und PP in jedem Kanal (siehe auch Fig 1.).

Bei der Anwendung der Phasenverschiebung ϕ_{rx,1},..,ϕ_{rx,N} auf das komplexe Basisband-Signal IQ₁,...,IQ_{N} kann zusätzlich eine Amplitudenwichtung durchgeführt werden, die Anwendung einer Wichtungsfunktion berührt den Gegenstand dieser Erfindung nicht.

Der der Erfindung zugrundeliegende digitalseitig applizierte Phasenvektor in der zweiten Dekorrelationseinheit 9 lässt sich somit ausdrücken als **Φ**_{dekorr}=**Φ**ᵢₙᵥ+**Φ**ᵣₓ, wobei **Φ**ᵣₓ=[ϕ_{rx,1} ϕ_{rx,2} ϕ_{rx,3} ...ϕ_{rx,N}] den additiven, einem normalverteilten Zufallsprozess entnommenen, und bereits in der ersten Dekorrelationseinheit 8 analogseitig applizierten Datensatz von Phasenwerten darstellt, welche zwischen +/- π liegen. Der analogseitig applizierte Phasenvektor in der ersten Dekorrelationseinheit 8 entspricht dem Phasenvektor in der zweiten Dekorrelationseinheit 9 mit umgekehrtem Vorzeichen gemäß **Φ**ᵣ=-**Φ**ᵣₓ. Weiterhin ist Φᵢₙᵥ der eigentlichen Strahlformung zuzuordnen und in den bereits in Fig 2. beschriebenen komplexen Drehzeigern R₁∼R_{N} enthalten. **Φ**ᵣₓ enthält die zusätzlich eingebrachten Phasenwerte. Die in Vektorform digitalseitig applizierte Phasenverschiebung lässt sich somit ausdrücken als Multiplikation mit dem Signalvektor **R**_{dekorr}=exp(j(**Φ**ᵢₙᵥ+**Φ**ᵣₓ))=exp(j**Φ**_{dekorr}) mit den Einzelzeigern [R_{dekorr,1} R_{dekorr,2} ...R_{dekorr,N}]. Analogseitig werden gleichermaßen Phasenverschiebungen über den Vektor **Φ**ᵣ=[ϕ_{r,1} ϕ_{r,2} ϕ_{r,3} ...ϕ_{r,N}] den Mischersignalen LO₁-LO_{N} beaufschlagt. Die Mischersignale mit eingebrachten Phasenverschiebungen ϕ_{r,1},...,ϕ_{r,N} werden im Signalvektor **LO**_{dekorr}**=**[LO_{dekorr,1} L_{Odekorr,2} ... LO_{dekorr,N}] zusammengefasst.

Die Wahrscheinlichkeitsdichtefunktion des **Φ**ᵣₓ zugrundeliegenden Zufallsprozesses lässt sich ausdrücken als f(x)=1/(σ*sqrt(2*π)*exp(-0.5*(((x-µ)/σ)²), wobei µ den Erwartungswert und σ die Standardabweichung repräsentiert. Die Multiplikation der komplexen Basisband-Signale IQ₁,...,IQ_{N} mit dem komplexen **R**_{dekorr} führt damit um einen zur korrekten Strahlformung aufgrund **Φ**ᵢₙᵥ =-**Φ**, wobei **Φ**=[ϕ₁ ϕ₂ ϕ₃ ... ϕ_{N}] die richtungsabhängigen Phasenverschiebungen ϕₙ gemäß Fig 2. beinhaltet, und zum anderen zur Dekorrelation der Harmonischen und damit zu einem SFDR-Gewinn über allen Blickwinkeln Θ aufgrund der inversen Beziehung der gezielt eingebrachten Phasenverschiebungen **Φ**ᵣₓ=**Φ**ᵣ.

Eine beispielhafte Vektorbelegung für **Φ**ᵢₙᵥ und **Φ**ᵣₓ für einen Blickwinkel in rad von Θ=30°, d=λ/2 und N=100 ist in Fig. 4 dargestellt. Die bis hierhin verwendeten Vektor- und Signalbezeichnungen werden zur Klarstellung noch einmal zusammengefasst und erläutert.
- **Φ**: richtungsabhängig auftretenden Phasenverschiebungen, analogseitig, wobei **Φ**=[ϕ₁ ϕ₂ ϕ₃ ...ϕ_{N}] mit ϕₙ=n*2*π*f_{c}*d/c*sin(Θ) im n-ten Kanal.
- **Φ**ᵢₙᵥ: inverse Phasenverschiebungen für korrekte Strahlformung, digitalseitig, wobei **Φ**ᵢₙᵥ=[ϕ_{inv,2} ϕ_{inv,3} ... ϕ_{inv,N}]=-**Φ**.
- **Φ**ᵣ: normalverteilte Phasenverschiebungen, gezielt analogseitig appliziert in der ersten Dekorrelationseinheit 8 wobei **Φ**ᵣ =[ϕ_{r,1} ϕ_{r,2} ϕ_{r,3} ...ϕ_{r,N}] mit entnommenen Einzelwerten aus f(x)=1/(σ*sqrt(2*π)*exp(-0.5*(((x-µ)/σ)²).
- **Φ**ᵣₓ: normalverteilte Phasenverschiebungen, gezielt digitalseitig appliziert in der zweiten Dekorrelationseinheit 9, wobei **Φ**ᵣₓ =[ϕ_{rx,1} ϕ_{rx,2} ϕ_{rx,3} ...ϕ_{rx,N}]=-**Φ**ᵣ.
- **Φ**_{dekorr}: effektiv angewandte Phasenverschiebungen wobei **Φ**_{dekorr}=**Φ**iₙᵥ+**Φ**ᵣₓ.
- **R**: Zeigervektor exp(j**Φ**ᵢₙᵥ), digitalseitig appliziert, sorgt für korrekte Strahlformung.
- **R**_{dekorr}: Zeigervektor exp(j**Φ**_{dekorr}), digitalseitig appliziert, sorgt für korrekte Strahlformung und Dekorrelation von Harmonischen.
- **LO**: Signalvektor für analogseitige Mischersignale.
- **LO**_{dekorr}: Signalvektor für analogseitige Mischersignale mit Phasenterm exp(j**Φ**ᵣ).

Die erfindungsgemäße Phased-Array Antenne umfasst eine Mehrzahl von Empfangselementen E₁,...,E_{N}, N Lokaloszillatoren, welche z.B. mit einem Basisoszillator verbunden sein können, zur Erzeugung der Oszillatorsignale, Mischer zur Mischung der Oszillatorsignale LO₁,...,LO_{N} mit entsprechend von den Empfangselementen E₁,...,E_{N} empfangenen Empfangssignalen, Analog-Digital-Wandlerschaltungen und einen Signalprozessor, wobei jedem Empfangselement E₁,...,E_{N} ein Mischer LO₁,...,LO_{N} zugeordnet ist. Die erfindungsgemäße Phased-Array Antenne zeichnet sich in einem Ausführungsbeispiel dadurch aus, dass der Oszillator LO₁,...,LO_{N} mit jedem Mischer LO₁,...,LO_{N} über Signalleitungen verbunden ist, wobei jeder Signalleitung eine gezielte additive Längenabweichung zugeordnet wird, deren Länge selbst normalverteilt ist.
Eine Phased-Array Antenne gemäß der Erfindung kann somit derart aufgebaut sein, dass entweder jeder Signalleitung eine gezielte additive Längenabweichung zugeordnet wird, deren Länge selbst normalverteilt ist, oder jeder Oszillator erhält eine gezielte additive Phasenverschiebung, deren Wert ebenfalls normalverteilt ist.

Die Längen der einzelnen Signalleitungen können aus einer Normalverteilung eines Phasenbereiches von -π bis + π bei vorgegebener Trägerfrequenz des Empfangssignals abgeleitet werden.
Der Zusammenhang zwischen den Längen der Signalleitungen und den erzeugten Phasenverschiebungen ist über I=φ/(2*π)*λ gegeben. Dabei gilt λ=c₀/(f_{c}*r), wobei f_{c} die Trägerfrequenz und n die Brechzahl des Mediums darstellt. Am Beispiel von f_{c}=5 GHz, n=1 und λ = 6cm entspricht eine Leitungslängenabweichung von +/- 3 cm dem geforderten Phasenintervall von +/- π.
Fig. 5 zeigt eine schematische Darstellung eines beispielhaften Frontends einer Phased-Array Antenne mit 4 Empfangselementen E1, E2, E3, E4. Jedes Empfangselement E1, E2, E3, E4 ist jeweils ein Kanal K1, K2, K3, K4 zugeordnet. In jedem Kanal K1, K2, K3, K4 ist jeweils ein Mischer M1, M2, M3, M4 vorhanden, welcher mit einem gemeinsamen Oszillator OSZ verbunden ist. Dieser Oszillator OSZ ist mit den einzelnen Mischern M1, M2, M3, M4 über individuelle Signalleitungen L1, L2, L3, L4 verbunden. Die additiven Längenabweichungen der einzelnen Signalleitungen L1, L2, L3, L4 entsprechen hierbei einer Normalverteilung.

## Patentansprüche

1. Verfahren zur Verarbeitung von Empfangssignalen in einer Phased-Array Antenne mit einer Mehrzahl von Empfangselementen (E₁,...,E_{N}) mit jeweils einem zugeordneten Empfangspfad,
wobei in jedem Empfangspfad ein analoges Zwischenfrequenzsignal (U₁,...,U_{N}) durch Mischung des Empfangssignals (X₁,...,X_{N}) in jedem Empfangspfad mit einem Oszillatorsignal (LO_{1,}...,LO_{N}) erzeugt und durch anschließende Digitalisierung in ein komplexes Basisband-Signal (IQ₁,...,IQ_{N}) überführt wird,
wobei in jedem Empfangspfad auf das komplexe Basisband-Signal (IQ₁,...,IQ_{N}) eine der Empfangsrichtung der Antenne entsprechende Phasenverschiebung angewendet wird,
**dadurch gekennzeichnet, dass**
bei erstmaliger Durchführung des Verfahrens jedem Empfangselement (E₁,...,E_{N}) der Phased-Array Antenne genau ein gezielter individueller aus einem Phasenbereich von - *π* bis + *π* normalverteiler Phasenwert (*ϕ*_{r,1},..,*ϕ*_{r,N}) innerhalb einer ersten Dekorrelationseinheit (8) einmalig und dauerhaft zugewiesen wird,
dass dem Oszillatorsignal (LO₁,...,LO_{N}) diese normalverteilten Phasenwerte (*ϕ*_{r,1},..,*ϕ*_{r,N}) aufaddiert werden und
dass innerhalb einer zweiten Dekorrelationseinheit (9) in jedem Empfangspfad auf das komplexe Basisband-Signal (IQ₁,...,IQ_{N}) die der Empfangsrichtung der Antenne entsprechende Phasenverschiebung (**Φ**_{dekorr)}) angewendet wird, mit welcher die normalverteilten Phasenwerte (*ϕ*_{r,1},..,*ϕ*_{r,N}) invers appliziert und somit rückgängig gemacht werden.

2. Verfahren nach Anspruch 1,
**dadurch gekennzeichnet, dass**
bei der Anwendung der Phasenverschiebung (*ϕ*_{rx,1},.., *ϕ*_{rx,N}) auf das komplexe Basisband-Signal (IQ₁,...,IQ_{N}) eine Amplitudenwichtung durchgeführt wird.

3. Phased-Array Antenne zur Verarbeitung von Empfangssignalen mit einer Mehrzahl von Empfangselementen (E₁,...,E₄) mit jeweils einem zugeordneten Empfangspfad,
wobei in einer ersten Dekorrelationseinheit (8) in jedem Empfangspfad ein Mischer (M₁,....,M₄) vorhanden ist, mit dem ein analoges Zwischenfrequenzsignal (U₁,...,U₄) durch Mischung des Empfangssignals (X₁,...,X₄) in jedem Empfangspfad mit dem Signal eines Oszillators (OSZ) erzeugt wird und wobei Analog-Digital-Wandlerschaltungen (RX₁,...,RX_{N}) vorhanden sind, in denen die analogen Zwischenfrequenzsignale (U₁,...,U₄) digitalisiert werden, und nachgeschaltete Vorverarbeitungsschaltungen (PP₁,...,PP_{N}) vorhanden sind, in denen sie in ein komplexes Basisband-Signal (IQ₁,...,IQ₄) überführt werden,
wobei eine zweite Dekorrelationseinheit (9) vorhanden ist, mit der in jedem Empfangspfad auf das komplexe Basisband-Signal (IQ₁,...,IQ_{N}) eine der Empfangsrichtung der Antenne entsprechende Phasenverschiebung angewendet wird,
**dadurch gekennzeichnet, dass**
der Oszillator (OSZ) mit jedem Mischer (M1,...,M4) über Signalleitungen (L1,...,L4) verbunden ist, wobei jede Signalleitung (L1,...,L4) eine gezielte additive Längenabweichung aufweist, deren Länge selbst normalverteilt ist, so dass jedem Empfangselement der Phased-Array Antenne genau ein individueller Phasenwert (*ϕ*_{r,1},.., *ϕ*_{r,N}) aus einem Phasenbereich von - π bis +π innerhalb der ersten Dekorrelationseinheit (8) dauerhaft zugewiesen ist, und dass die zweite Dekorrelationseinheit (9) derart eingerichtet ist, dass in jedem Empfangspfad auf das komplexe Basisband-Signal (IQ₁,...,IQ_{N}) eine der Empfangsrichtung der Antenne entsprechende Phasenverschiebung (**Φ**_{dekorr}) angewendet wird, mit welcher die normalverteilten Phasenwerte (*ϕ*_{r,1},..,*ϕ*_{r,N}) invers appliziert und somit rückgängig gemacht werden.

4. Phased-Array Antenne nach Anspruch 3,
**dadurch gekennzeichnet, dass**
die Längen der einzelnen Signalleitungen (L1,...,L4) aus einer Normalverteilung eines Phasenbereichs von *- π* bis + *π* bei vorgegebener Trägerfrequenz des Empfangssignals abgeleitet werden.

## Claims

1. A method for processing receive signals in a phased-array antenna with a plurality of receive elements (E₁,..., E_{N}), each with one allocated receive path,
in each receive path one analog intermediate frequency signal (U₁,..., U_{N}) being generated by mixing the receive signal (X₁,..., X_{N}) in each receive path with one oscillator signal (LO₁, ..., LO_{N}) and which by subsequent digitalization is transformed into one complex baseband signal (IQ₁,..., IQ_{N}),
in each receive path a phase displacement that corresponds to the receive direction of the antenna being applied to the complex baseband signal (IQ₁,..., IQ_{N}),
**characterized in that**
upon first-time execution of the method, assigned permanently to each receive element (E₁,..., E_{N}) of the phased-array antenna is exactly one precise individual normally distributed phase value (ϕ_{r,1}, ... ϕ_{r,N}) from one phase range -π to +π within one first decorrelation unit (8),
**in that** added up to the oscillator signal (LO₁, ..., LO_{N}) are these normally distributed phase values (ϕ_{r,1}, ... ϕ_{r,N}) and
**in that** in one second decorrelation unit (9) in each receive path the phase displacement (Φ_{dekorr}) that corresponds to the receive direction of the antenna is applied to the complex baseband signal (IQ₁, ..., IQ_{N}) with which the normally distributed phase values (ϕ_{r,1}, ... ϕ_{r,N}) are applied inversely and thereby reversed.

2. A method of claim 1,
**characterized in that**
upon application of the phase displacement (ϕ_{rx,1}, ... ϕ_{rx,N}) to the complex baseband signal (IQ₁, ..., IQ_{N}) an amplitude weighting function is performed.

3. A phased-array antenna for processing receive signals with a plurality of receive elements (E₁, ..., E₄), each with one allocated receive path, where a first decorrelation unit (8) in each receive path contains a mixer (M₁, ..., M₄), with which one analog intermediate frequency signal (U₁, ..., U₄) is generated by mixing the receive signal (X₁, ..., X₄) in each receive path with the signal of one oscillator (OSZ) and analog-digital converter circuits (RX₁, ..., RX_{N}) being present in which the analog intermediate frequency signals (U₁, ..., U₄) are digitalized and subsequent preprocessing circuits (PP₁, ..., PP_{N}) being present in which they are transformed into a complex baseband signal (IQ₁, ..., IQ₄),
a second decorrelation unit (9) being present with which in each receive path a phase displacement that corresponds to the receive direction of the antenna is applied to the complex baseband signal (IQ₁, ..., IQ_{N}),
**characterized in that**
the oscillator (OSZ) is connected to each mixer (M1, ..., M4) via signal lines (L1, ..., L4), each signal line (L1, ..., L4) exhibiting a precise additive length deviation the length of which itself is normally distributed so that assigned permanently to each receive element of the phased-array antenna is exactly one individual phase value (ϕ_{r,1}, ... ϕ_{r,N}) from one phase range of -π to + π within the first decorrelation unit (8), and **in that** the second decorrelation unit (9) is of such configuration that in each receive path a phase displacement (Φ_{dekorr}) that corresponds to the receive direction of the antenna with which the normally distributed phase values (ϕ_{r,1}, ... ϕ_{r,N}) are applied inversely and thereby reversed is applied to the complex baseband signal (IQ₁, ..., IQ_{N}).

4. A phased-array antenna of claim 3,
**characterized in that**
the lengths of the individual signal lines (L1, ..., L4) are derived from a normal distribution of one phase range of -π to +π subject to a set carrier frequency of the receive signal.

## Revendications

1. Procédé de traitement de signaux de réception dans une antenne à réseau à commande de phase comportant une pluralité d'éléments de réception (E₁,...,E_{N}) ayant chacun un chemin de réception qui lui est attribué,
un signal de fréquence intermédiaire (U₁,...,U_{N}) analogique étant généré dans chaque chemin de réception par le mélange du signal de réception (X₁,...,X_{N}) dans chaque chemin de réception avec un signal d'oscillateur (LO₁,...,LO_{N}) et est transformé en un signal de bande de base complexe (IQ₁,...,IQ_{N}) par numérisation ultérieure,
un décalage de phase correspondant à la direction de réception de l'antenne étant appliqué au signal de bande de base complexe (IQ₁,...,IQ_{N}), dans chaque chemin de réception,
**caractérisé en ce que**
lors de la première réalisation du procédé, précisément une valeur de phase (_{ϕr,1},..., _{ϕr,N}), individuelle, ciblée, répartie normalement à partir d'une plage de phases allant de - π à + π à l'intérieur d'une première unité de décorrélation (8) est attribuée une fois et durablement à chaque élément de réception (E₁,...,E_{N}) de l'antenne à réseau à commande de phase,
ces valeurs de phase (_{ϕr,1},...,_{ϕr,N}) réparties normalement sont additionnées au signal d'oscillateur (LO₁,...,LO_{N}) et
à l'intérieur d'une seconde unité de décorrélation (9), le décalage de phases (Φ_{dekorr}) correspondant à la direction de réception de l'antenne est appliqué dans chaque chemin de réception sur le signal de bande de base complexe (IQ₁ ...,IQ_{N}), décalage grâce auquel les valeurs de phases (_{ϕr,1},..., _{ϕr,N}) réparties normalement sont appliquées de manière inversée et sont ainsi annulées.

2. Procédé selon la revendication 1,
**caractérisé en ce que**
une pondération d'amplitudes est effectuée lors de l'application du décalage de phases (_{φrx,1},..., _{ϕrx,N}) sur le signal de bande de base complexe (IQ₁,...,IQ_{N}).

3. Antenne à réseau à commande de phase destinée à traiter des signaux de réception comportant une pluralité d'éléments de réception (E₁,...,E₄) comportant respectivement un chemin de réception attribué, un mélangeur (M₁,...,M₄) étant présent dans une première unité de décorrélation (8) dans chaque chemin de réception, mélangeur avec lequel un signal de fréquence intermédiaire (U₁,...,U₄) analogique est généré par mélange du signal de réception (X₁,...,X₄) dans chaque chemin de réception avec le signal d'un oscillateur (OSZ) et des circuits de convertisseur numérique/analogique (RX₁, ...,RX_{N}) étant présents, dans lesquels les signaux de fréquence intermédiaire (U₁,...,U₄) analogiques sont numérisés, et des circuits de prétraitement (PP₁,...,PP_{N}) montés en aval étant présents, dans lesquels les signaux sont transformés en un signal de bande de base complexe (IQ₁,...,IQ₄),
une seconde unité de décorrélation (9) étant présente, avec laquelle, dans chaque chemin de réception, un décalage de phase correspondant à la direction de réception de l'antenne est appliqué au signal de bande de base complexe (IQ₁,...,IQ_{N}),
**caractérisé en ce que**
l'oscillateur (OSZ) est relié à chaque mélangeur (M1,...,M4) au moyen de câbles de signalisation (L1,...,L4), chaque câble de signalisation (L1,...,L4) présentant un écart longitudinal additif ciblé, dont la longueur elle-même est répartie normalement, de sorte que précisément une valeur de phase (_{ϕr,1},...,_{ϕr,N}) à partir d'une plage de phases allant de π à + π à l'intérieur d'une première unité de décorrélation (8) est attribuée durablement à chaque élément de réception de l'antenne à réseau à commande de phase, et que la seconde unité de décorrélation (9) est agencée de telle sorte que un décalage de phases (Φ_{dekorr}) correspondant à la direction de réception de l'antenne est appliqué dans chaque chemin de réception sur le signal de bande de base complexe (IQ₁,...,IQ_{N}), décalage grâce auquel les valeurs de phases (_{ϕr,1},...,_{ϕr,N}) réparties normalement sont appliquées de manière inversée et sont ainsi annulées.

4. Antenne à réseau à commande de phase selon la revendication 3,
**caractérisée en ce que**
les longueurs des différents câbles de signalisation (L1,...,L4) sont déduites d'une répartition normale d'une plage de phases de - π à + π avec une fréquence porteuse prédéfinie du signal de réception.
